# DEMANDE DE BREVET EUROPEEN

(11) **EP 4 617 453 A1**
(43) Date de publication de la demande: **17.09.2025**
(21) Numéro de dépôt: 25163048.9
(22) Date de dépôt: 11.03.2025
(51) Int. Cl.: E04H 15/58, E04F 10/08

(54) **ELÉMENT DE CONSTRUCTION LÉGÈRE**

(30) Priorité: 12.03.2024 FR 2402467
(71) Demandeur: Comintes, 95500 Gonesse (FR)
(72) Inventeur: BONTRON, Emmanuel, 06130 Grasse (FR)
(74) Mandataire: Ipsilon

(57) **Abrégé**

Elément de construction légère (1), notamment de pergola, comportant une structure de support (2) et des lames (8) portées par la structure de support (2), la structure de support (2) comportant :
- au moins un poteau (3),
- au moins une poutre porteuse (4),
- au moins une surpoutre (10) de forme générale allongée rapportée sur la poutre porteuse (4), la surpoutre (10) présentant au moins une section transversale de contour fermé.

## Description

### Domaine technique

La présente invention concerne le domaine des constructions légères, notamment des pergolas de jardin.

### Technique antérieure

De telles constructions comportent généralement des poutres avec des bordures apparentes. En outres, il est connu d'avoir des lames dépassant en hauteur lorsque la pergola est observée en vue de côté.

Il existe un besoin pour améliorer encore l'apparence et l'esthétique de telles constructions légère, tout en leur conférant des qualités au moins équivalentes, voire améliorées, de durée de vie.

Par ailleurs, il existe un besoin afin de faciliter la conception et le montage d'une telle construction légère, et de permettre son adaptabilité à tout espace destiné à la recevoir.

### Exposé de l'invention

L'invention vise à répondre à tout ou partie de ces besoins et elle y parvient, selon l'un de ses aspects, grâce à un élément de construction légère, notamment de pergola, comportant une structure de support et des lames portées par la structure de support, la structure de support comportant :
- au moins un poteau
- au moins une poutre porteuse,
- au moins une surpoutre de forme générale allongée rapportée sur la poutre porteuse, la surpoutre présentant au moins une section transversale de contour fermé.

Un tel élément de construction peut être plus léger, donc plus facile à transporter, monter et démonter, tout en étant plus solide et plus résistant. L'élément de construction selon l'invention est facile d'installation et ne requiert aucune main d'œuvre spécialisée.

### Résumé de l'invention

### Poutre porteuse

Par poutre, on désigne une pièce de construction de forme générale allongée. Une poutre porteuse est une poutre destinée à s'étendre horizontalement, étant portée par un ou des poteaux, perpendiculairement à ceux-ci.

La structure de support peut comporter une poutre porteuse ou deux poutres porteuses, voire plus de deux poutres porteuses, notamment un nombre pair de poutres porteuses.

La poutre porteuse peut être creuse, notamment sur une portion de longueur supérieure au tiers de la longueur de ladite poutre porteuse, voire au moins la moitié, voire au moins les deux-tiers, voire encore au moins les trois-quarts de la longueur de ladite poutre porteuse, étant sensiblement égale à la longueur de ladite poutre porteuse.

La poutre porteuse peut présenter une forme générale symétrique par rapport à un plan médian. Le plan médian peut être parallèle à un axe longitudinal de ladite poutre porteuse, s'étendant notamment verticalement.

La poutre porteuse peut présenter en section transversale une forme générale rectangulaire. La poutre porteuse peut comporter une première paroi et une deuxième paroi. Lorsque la poutre porteuse est montée sur la structure de support, la première paroi peut être située du côté intérieur de la structure de support, et la deuxième paroi peut être située du côté extérieur de la structure de support.

La poutre porteuse peut comporter une paroi supérieure et une paroi inférieure.

La paroi supérieure de la poutre porteuse peut être destinée à recevoir la surpoutre. En variante, la poutre porteuse peut être dépourvue de paroi supérieure.

La poutre porteuse peut comporter une pluralité d'orifices de fixation traversants la première paroi. Lesdits orifices de fixations peuvent être répartis le long d'un axe parallèle à l'axe longitudinal de ladite poutre porteuse, étant notamment uniformément répartis. Les orifices de fixation peuvent être uniformément répartis sur la longueur de la première paroi de la poutre porteuse.

Les orifices de fixations peuvent être configurés pour recevoir des embouts des lames. Les embouts peuvent s'étendre entre les deux première et deuxième parois de la poutre porteuse.

La poutre porteuse peut présenter une cloison horizontale. La cloison horizontale peut s'étendre sur au moins une partie de la longueur de ladite poutre porteuse. La cloison horizontale peut relier la deuxième paroi extérieure à la première paroi intérieure de ladite poutre porteuse.

La poutre porteuse peut comporter une gouttière destinée à recevoir et évacuer les précipitations. Dans un mode de réalisation, les précipitations reçues dans la gouttière de la poutre porteuse peuvent être déversées à l'intérieur du poteau.

La poutre porteuse peut présenter une nervure s'étendant sur au moins une partie de la longueur de la poutre porteuse. La nervure peut être configuré pour coopérer avec un profilé de fixation de la surpoutre. En particulier, la surpoutre peut coulisser le long de la poutre porteuse, notamment selon un axe parallèle à la nervure.

En variante, la poutre porteuse peut présenter une rainure s'étendant sur au moins une partie de la longueur de la poutre porteuse. La rainure peut être configurée pour coopérer avec le profilé de fixation de la surpoutre.

La poutre porteuse peut être fixée au poteau par des moyens de fixation, notamment par vissage. La poutre porteuse peut être partiellement emboîtée dans une portion d'emboîtement du poteau. En variante ou additionnellement, la poutre porteuse peut être fixée dans un mur, notamment vissée.

La longueur de la poutre porteuse peut être comprise entre 1,5 et 5 m, mieux entre 1,7 et 4 m, étant notamment de l'ordre de 3 m.

La poutre porteuse peut être réalisée au moins partiellement en métal, notamment en aluminium.

### Surpoutre

Par « surpoutre », on désigne une pièce de construction de forme générale allongée, destinée à être montée au-dessus d'une poutre.

Grâce à la surpoutre selon l'invention, les poutres sur lesquelles une surpoutre est rapportée sont en tout ou en partie dissimulées lorsque la structure de support est observée en vue de dessus. Il en résulte un gain esthétique. En outre, les lames sont dissimulées lorsque la structure de support est observée en vue de côté. Il en résulte un gain esthétique.

Par « surpoutre rapportée », il faut comprendre que la surpoutre est ajoutée à la poutre porteuse lors du montage, la surpoutre et la poutre porteuse étant deux pièces distinctes.

La surpoutre peut présenter une forme générale symétrique par rapport à un plan médian. Le plan médian peut être parallèle à un axe longitudinal de la surpoutre, s'étendant notamment verticalement.

Par « section transversale » de la surpoutre, on désigne la section obtenue en coupant la surpoutre selon un plan perpendiculaire à son axe d'allongement, aussi appelé axe longitudinal de la surpoutre.

La surpoutre peut présenter une section transversale de contour fermé sur au moins 10% de sa longueur, mieux au moins 25%, encore mieux au moins 50%, voire au moins 75%, encore mieux au moins 90% de sa longueur. La surpoutre peut présenter une section transversale de contour fermé sur l'ensemble de sa longueur. Une section transversale fermée permet d'obtenir une surpoutre plus robuste, avec une meilleure tenue mécanique.

La surpoutre peut avoir une forme générale cylindrique. Par « forme cylindrique », on désigne une forme de surface réglée dont les droites génératrices sont parallèles, c'est-à-dire ayant une surface dans l'espace formées de droites parallèles entre elles.

La surpoutre peut présenter une section transversale polygonale, notamment rectangulaire ou carrée, triangulaire, pentagonale, hexagonale ou encore octogonale. En particulier, la surpoutre peut définir quatre parois de forme rectangulaire. Alternativement, la surpoutre peut présenter une section transversale de forme elliptique, voire circulaire.

La surpoutre peut être creuse. Dans un mode de réalisation, la surpoutre peut comporter une cavité. La cavité peut être ouverte.

La surpoutre peut comporter une cavité ouverte au niveau d'au moins une extrémité de la surpoutre. Par cavité ouverte, il faut comprendre que la surpoutre présente une ouverture reliée directement avec l'extérieur. Une surpoutre définissant ainsi une cavité permet de disposer d'un espace à l'abri des précipitations, de la pluie et/ou du vent.

La cavité peut permettre de loger un dispositif fonctionnel. Différents dispositifs fonctionnels, tels qu'un dispositif de brumisation, un dispositif d'éclairage, ou encore un dispositif de sonorisation, peuvent être installées à l'intérieur de la cavité et former un ensemble compact. Il en résulte un gain de place. La surpoutre permet d'offrir en outre une protection contre les chocs pour tout dispositif fonctionnel qui serait logé à l'intérieur.

La cavité peut s'étendre sur au moins 10%, mieux au moins 25%, encore mieux au moins 50%, voire au moins 75%, encore mieux au moins 90% de la longueur de la surpoutre. La cavité peut s'étendre sur l'ensemble de la longueur de la surpoutre.

La surpoutre peut définir une unique cavité ouverte communicante avec l'extérieur à chacune de ses extrémités, ou plusieurs.

La surpoutre peut présenter deux cavités distinctes, chacune ouverte au niveau des deux extrémités de ladite surpoutre. Lesdites cavités peuvent être séparées par une cloison aménagée au sein de la surpoutre. La cloison peut s'étendre dans un plan parallèle à l'axe longitudinal de la surpoutre, notamment un plan horizontal. Par « plan horizontal », on désigne un plan parallèle au sol lorsque la structure de support est montée. En variante, la cloison peut s'étendre dans un plan transversal à l'axe longitudinal de la surpoutre.

La surpoutre peut être amovible. Par « surpoutre amovible », il faut comprendre que la surpoutre peut être retirée de la structure de support, pouvant être démontée et/ou remontée, sans qu'il soit nécessaire de démonter le reste de ladite structure de support. Une surpoutre amovible permet un montage et un démontage rapide. La surpoutre peut être montée et démontée plusieurs fois. En particulier, la surpoutre peut être retirée sans déformation mécanique irréversible de celle-ci ou de la structure de support. Son remplacement est ainsi simplifié.

La surpoutre peut être clipsée sur la poutre porteuse. Un système de fixation par clipsage permet de bénéficier d'un montage et démontage simplifié de l'élément de construction. La surpoutre peut en particulier être remplacée relativement simplement.

La surpoutre peut comporter au moins un profilé de fixation s'étendant le long d'une de ses parois selon un axe longitudinal de ladite surpoutre.

Le profilé de fixation peut être rectiligne. Le profilé de fixation peut s'étendre sur au moins 10%, mieux au moins 25%, voire au moins 50%, voire au moins 75%, voire encore au moins 90% de la longueur de la surpoutre. Le profilé de fixation peut s'étendre sur la totalité de la longueur de la surpoutre.

Dans un mode de réalisation, la surpoutre comporte deux profilés de fixations sensiblement identiques, notamment disposées symétriquement selon un plan médian parallèle à l'axe longitudinal de ladite surpoutre, notamment un plan médian vertical.

Le profilé de fixation peut comporter une nervure. La nervure peut s'étendre longitudinalement le long du profilé de fixation. En particulier, la nervure peut s'étendre parallèlement à l'axe longitudinal de la surpoutre. La nervure peut s'étendre sur au moins 10%, mieux au moins 25%, voire au moins 50%, voire au moins 75%, voire encore au moins 90% de la longueur du profilé de fixation.

La nervure peut être située à une extrémité distale du profilé de fixation. La nervure du profilé de fixation de la surpoutre peut venir coopérer avec la rainure ou la nervure de la poutre porteuse, notamment par clipsage.

La surpoutre peut coulisser le long de la poutre porteuse.

La surpoutre peut présenter des orifices traversants disposés le long d'au moins une de ses parois, notamment le long d'une de ses parois. Par « orifice traversant », on désigne une ouverture aménagée au travers de l'une des parois de la surpoutre. La surpoutre peut présenter des orifices traversants disposés le long d'au moins deux parois, notamment le long de deux parois, voire trois parois, voire encore quatre parois.

Les orifices traversants peuvent être disposés symétriquement selon un plan médian de la surpoutre, le plan médian s'étendant notamment parallèlement à l'axe longitudinal de la surpoutre.

Le nombre d'orifices traversants peut être compris entre 2 et 200, mieux entre 3 et 100, voire entre 3 et 50, voire entre 5 et 50, voire entre 10 et 50.

Les orifices traversants peuvent être de forme polygonale, notamment carrée ou rectangulaire, ou encore pentagonale, hexagonale ou octogonale. Alternativement, les orifices traversants peuvent être de forme circulaire.

Les orifices traversants peuvent être de plus grande dimension comprise entre 1 et 100 mm, mieux entre 2 et 50 mm, voire entre 5 et 30 mm.

Les orifices traversants peuvent être identiques. Alternativement, les orifices traversants peuvent présenter au moins deux formes différentes, voire au moins trois formes différentes, voire plus de quatre formes différentes.

Les orifices traversants peuvent être alignés le long d'au moins une rangée d'orifices, notamment une rangée, voire deux ou trois rangées, voire plus de quatre rangées. Une rangée d'orifices peut être parallèle à l'axe longitudinal de la surpoutre. La rangée d'orifices peut s'étendre sur au moins 10% de la longueur de la surpoutre, mieux au moins 25%, encore mieux au moins 50%, voire au moins 75%, encore mieux au moins 90% de sa longueur. Les orifices traversants de ladite au moins une rangée peuvent être uniformément espacés.

La surpoutre peut présenter au moins un capot de fermeture à l'une de ses extrémités, notamment deux capots de fermetures disposés à chacune des extrémités de ladite surpoutre.

La longueur de la surpoutre peut être comprise entre 0,5 et 5 m, mieux entre 1,5 et 4 m, étant notamment de l'ordre de 3 m.

L'aire de la section transversale la cavité peut être comprise entre 100 et 40000 mm², mieux entre 500 et 5000 mm². De telles dimensions permettent d'avoir à la fois un encombrement relativement faible, et une cavité intérieure de taille suffisante pour y disposer différents types de dispositifs.

La surpoutre peut être réalisée au moins partiellement en métal, notamment en aluminium.

### Poutre auxiliaire

La structure de support peut comporter au moins une poutre auxiliaire transversale à la poutre porteuse, notamment perpendiculaire à celle-ci, au moins une surpoutre de forme générale allongée pouvant notamment être rapportée sur la poutre auxiliaire, la surpoutre présentant notamment au moins une section transversale de contour fermé.

La structure de support peut comporter deux poutres auxiliaires, voire plus de deux poutres auxiliaires, notamment un nombre pair de poutres auxiliaires.

La ou les poutres auxiliaires peuvent s'étendre parallèlement aux lames.

La ou les poutres auxiliaires peuvent présenter tout ou partie des caractéristiques de la ou les poutres porteuses mentionnées ci-dessus en référence à la poutre porteuse. En particulier, la poutre auxiliaire peut être creuse, notamment sur une portion de longueur sensiblement égale à la longueur de ladite poutre auxiliaire, voire au moins la moitié, voire au moins les deux-tiers, voire encore au moins les trois-quarts de la longueur de ladite poutre auxiliaire, étant sensiblement égale à la longueur de ladite poutre auxiliaire.

La poutre auxiliaire peut présenter une forme générale symétrique par rapport à un plan médian. Le plan médian peut être parallèle à un axe longitudinal de ladite poutre porteuse, s'étendant notamment verticalement.

La poutre auxiliaire peut présenter une forme générale rectangulaire, avec une première paroi et une deuxième paroi. Lorsque la poutre auxiliaire est montée sur la structure de support, la première paroi est située du côté le plus à l'intérieur de ladite structure de support, et la deuxième paroi est situé du côté le plus à l'extérieur de ladite structure de support.

La poutre auxiliaire peut présenter une paroi supérieure et une paroi inférieure. La paroi supérieure peut être destinée à recevoir la surpoutre. En variante, la poutre auxiliaire peut être dépourvue de paroi supérieure.

La poutre auxiliaire peut présenter une cloison horizontale. La cloison horizontale peut s'étendre sur au moins une partie de la longueur de ladite poutre auxiliaire. La cloison horizontale peut relier la deuxième paroi extérieure à la première paroi intérieure de ladite poutre auxiliaire.

La poutre auxiliaire peut comporter une gouttière destinée à recevoir et évacuer les précipitations. Dans un mode de réalisation, les précipitations reçues dans la gouttière de la poutre auxiliaire peuvent être déversées à l'intérieur du poteau.

La poutre auxiliaire peut présenter une nervure s'étendant sur au moins une partie de la longueur de la poutre porteuse. La nervure peut être configuré pour coopérer avec un profilé de fixation de la surpoutre. En particulier, la surpoutre peut coulisser le long de la poutre porteuse, notamment selon un axe parallèle à la nervure.

En variante, la poutre auxiliaire peut présenter une rainure s'étendant sur au moins une partie de la longueur de la poutre auxiliaire. La rainure peut être configurée pour coopérer avec le profilé de fixation de la surpoutre.

La poutre auxiliaire peut être fixée au poteau par des moyens de fixation, notamment par vissage. La poutre auxiliaire peut être partiellement emboîtée dans une portion d'emboîtement du poteau. En variante ou additionnellement, la poutre auxiliaire peut être fixée dans un mur, notamment vissée.

La longueur de la poutre auxiliaire peut être comprise entre 1,5 et 5 m, mieux entre 1,7 et 4 m, étant notamment de l'ordre de 3 m.

La poutre auxiliaire peut être réalisée au moins partiellement en métal, notamment en aluminium.

### Lames

L'élément de construction légère peut comporter une pluralité de lames. La structure de support peut comporter une rangée de lames, au nombre notamment compris entre 2 et 100, mieux entre 5 et 50, encore mieux entre 8 et 20 lames.

Les lames peuvent être disposées parallèlement côte à côte. Ci-après, on désigne par « axe des lames » l'axe de parallélisme commun des lames. En particulier, l'axe des lames peut être perpendiculaire à l'axe d'allongement de la au moins une surpoutre, notamment rapportée sur la au moins une poutre porteuse.

Les lames peuvent être fixés à leur(s) extrémité(s) à la au moins une poutre porteuse, mieux à moins deux poutres porteuses, transversalement à celles-ci. Les lames peuvent être montés librement en rotation autour d'un axe parallèle à l'axe des lames.

Les lames peuvent présenter une forme générale rectangulaire, et définir deux faces principales. Les faces principales peuvent être rectangulaires.

Les lames peuvent définir deux faces latérales perpendiculaires aux faces principales, notamment en regard de la au moins une poutre porteuse. Les faces latérales peuvent être de forme trapézoïdale, notamment rectangulaire.

Les lames peuvent être creuses.

Les lames peuvent être configurées pour être mobiles entre une position ouverte et une position fermée. Dans la position ouverte, les lames peuvent être verticales, au moins une des faces principales des lames étant notamment perpendiculaire au sol, ou obliques. Dans la position fermée, les lames peuvent être horizontales, au moins une des faces principales des lames étant notamment parallèle au sol. En particulier, les précipitations peuvent être bloquées par l'une des deux faces principales de chacune des lames.

Les lames peuvent être plates. En particulier, les lames peuvent comporter une unique paroi de forme générale rectangulaire. En variante, les lames peuvent présenter une portion courbe.

Chacune des lames peut présenter un premier profilé en forme de gouttière. Le premier profilé peut permettre de jouer le rôle d'une gouttière. Le premier profilé peut être destiné à recevoir et évacuer les précipitations lorsque la lame est en position fermée. Le premier profilé peut s'étendre selon un axe parallèle à l'axe des lames. Le premier profilé peut s'étendre sur l'ensemble de la longueur de la lame correspondante. Le premier profilé peut permettre d'assurer une bonne étanchéité de l'élément. Le premier profilé peut être configuré pour évacuer les précipitations au niveaux de ses deux extrémités, notamment au sein d'au moins une gouttière d'une poutre porteuse à laquelle lesdites lames sont fixées.

Chacune des lames peut présenter un deuxième profilé. Le deuxième profilé peut être de forme complémentaire au premier profilé.

En particulier, les lames peuvent former une surface fermée lorsque celles-ci sont en position fermée. Les lames peuvent par exemple formée une surface ondulée ou en forme de créneaux lorsque celles-ci sont en position fermée. Les creux définis au niveau de la surface peuvent être formés par les premiers profilés des lames.

Chacune des lames peut présenter à ses extrémités un embout faisant saillie des faces latérales de ladite lame. L'embout peut être destiné à s'insérer dans un orifice de fixation de la poutre porteuse. L'embout peut être formé sur un capot de fixation. Le capot de fixation peut être monté au niveau d'au moins une des faces latérales de chacune des lames. De préférence, deux capots de fixations peuvent être montés au niveau des extrémités latérales de chacune des lames. Dans cette configuration, le capot de fixation présente un embout faisant saillie selon une direction parallèle à l'axe des lames. En variante, l'embout et la lame peuvent être réalisés d'une seule pièce.

Les lames peuvent être composées à l'aide de différents matériaux pouvant être transparents, complètement ou partiellement opaques. Les lames peuvent être composées de matériaux métalliques, tel que de l'aluminium ou bien de matériaux naturels tel que le bois.

### Poteau

La structure de support peut comporter au moins un poteau, mieux au moins deux poteaux, notamment un, deux, trois ou quatre poteaux, voire plus de quatre poteaux, notamment un nombre pair de poteaux.

Le poteau peut avoir une forme générale cylindrique, par exemple à section carrée. Le poteau peut être creux. Ainsi, les précipitations peuvent être conduites à l'intérieur du poteau pour être évacuées à sa base.

La partie supérieure du poteau peut définir au moins un logement destiné à recevoir une poutre porteuse et/ou une poutre auxiliaire. Par exemple, deux des parois du poteau peuvent être plus courtes que les autres, et définir sur leur bord supérieur une surface de support destinée à recevoir l'une desdites poutre porteuse et/ou poutre auxiliaire.

En particulier, le poteau peut comporter au moins une échancrure au niveau de sa portion supérieure. Ladite échancrure peut être de forme complémentaire à celle de l'extrémité de la poutre porteuse ou de la poutre auxiliaire. Ainsi, la poutre porteuse et/ou la poutre auxiliaire peuvent reposer au moins partiellement sur le poteau.

La partie supérieure du poteau peut présenter des moyens de fixations destinés à fixer la poutre porteuse. Optionnellement, la partie supérieure du poteau peut présenter des moyens de fixations destinés à fixer la poutre auxiliaire. Les moyens de fixations peuvent comporter des orifices de fixations aménagés au travers l'une des parois du poteau, et des vis, boulons et/ou écrous.

Une platine peut être fixée à la base du poteau au niveau de son extrémité basse, notamment par vissage. La platine peut présenter une pluralité d'ouvertures destinées à laisser passer les précipitations s'écoulant à l'intérieur du poteau.

La base du poteau peut présenter un cache. Le cache permet de masquer l'extrémité de la base du poteau et la platine, avec le bénéfice d'un gain esthétique.

### Structure de support

La structure de support peut avoir une forme générale rectangulaire en vue de dessus.

Chaque poutre porteuse et/ou auxiliaire peut présenter une surpoutre. La surpoutre peut présenter une longueur sensiblement égale à celle de la poutre porteuse et/ou de la poutre auxiliaire. En variante, seule la ou les poutres porteuses présente une surpoutre. En variante, seule la ou les poutres auxiliaires présente une surpoutre.

Une poutre peut présenter plusieurs surpoutres. Le ratio de longueur entre la longueur d'une poutre et la longueur d'une surpoutre est alors sensiblement égal à un nombre entier.

Dans un mode de réalisation, la structure de support peut comporter quatre poteaux, deux poutres porteuses, et notamment deux poutres auxiliaires.

Dans un autre mode de réalisation, la structure de support comporte un poteau, deux poutres porteuses, et une ou deux poutres auxiliaires. La structure de support est par exemple alors montée au niveau d'un coin mural, au moins l'une des deux poutres porteuses étant fixée à l'un des murs dudit coin mural.

Dans un autre mode de réalisation, la structure comporte deux poteaux, deux poutres porteuses, et notamment une ou deux poutres auxiliaires. La structure de support est alors montée contre un mur, au moins l'une des deux poutre porteuses étant fixée audit mur.

La structure de support peut comporter une manivelle permettant de modifier l'orientation des lames. A cette effet, une barre de connexion peut être vissée directement à chaque capot de fermeture d'un même côté de la rangée de lames. Alternativement, la barre de connexion peut être fixée à chacune des extrémités latérales de la rangée de lame, notamment par vissage.

La manivelle peut être reliée à un mécanisme de transmission de mouvement reliant la manivelle à l'embout d'une des lames de la rangée de lames. Le mécanisme de transmission de mouvement peut en particulier être apte à transmettre le moment issu de l'actionnement de la manivelle à au moins une lame de la rangée de lame, l'ensemble des lames de la rangée de lames étant notamment entrainé en rotation par la barre de connexion.

La barre de connexion peut être configuré pour coulisser le long de la poutre porteuse.

La barre de connexion peut comporter une rainure s'étendant longitudinalement à ladite barre de connexion. La rainure peut être de forme complémentaire à la poutre porteuse, notamment à une des extrémités de la première paroi de la poutre porteuse.

La manivelle peut être engagée entre une première position de début de course, les lames étant alors en position ouverte, et une deuxième position de fin de course, les lames étant alors en position fermée.

La manivelle peut être actionnée dans une position de course intermédiaire, les lames pouvant alors être orientées obliquement, selon un angle quelconque souhaité par l'utilisateur.

La structure de support peut être pourvue de différents éléments de finition masquant les différents moyens de fixations. La structures de support peut comporter des caches entre les première et deuxième parois des poutres porteuses, au niveau des embouts de chacune des lames lorsque celle-ci sont montées. Les caches peuvent permettre également de renforcer le maintien des lames.

Dans un mode de réalisation, l'élément de construction légère peut comporter plusieurs structures de support selon l'invention. Il peut par exemple comporter une combinaison de structure de supports agencées côte à côte, chaque structure de support partageant au moins un poteau et au moins une poutre porteuse avec une structure de support adjacente. Dans ce mode de réalisation, les poutres peuvent être configurées pour remplir un rôle identique d'une structure de support à l'autre. Par exemple, des orifices de fixations et/ou une gouttière peuvent être pourvus sur les deux faces principales de chacune des poutres porteuses.

La structure de support peut être réalisée partiellement en métal, notamment intégralement en métal.

En variante, la structure de support peut être réalisée au moins partiellement en bois. Plus particulièrement, au moins l'un des poteaux, poutre porteuse ou poutre auxiliaire peut être réalisé au moins partiellement en bois. Il peut s'agir notamment de pin ou de sapin.

### Dispositif de brumisation

La structure de support peut comporter un dispositif de brumisation, notamment disposé à l'intérieur de la poutre porteuse et/ou de la surpoutre. Le dispositif de brumisation peut notamment être disposé à l'intérieur de la poutre porteuse et/ou de la poutre auxiliaire et/ou de la surpoutre.

Le dispositif de brumisation peut être disposé au moins partiellement à l'intérieur de la cavité ouverte de la surpoutre. Lorsque le dispositif de brumisation est disposé dans la surpoutre, on bénéficie d'un espace de protection du dispositif de brumisation, à l'abri des précipitations et des chocs.

Grâce à la surpoutre, on bénéficie d'une unité de brumisation amovible, aisément remplaçable. Le montage et le démontage d'une telle unité est simplifié.

Le dispositif de brumisation est interchangeable et/ou combinable avec tout autre dispositif pouvant être contenu au sein de la surpoutre.

Ledit dispositif de brumisation peut être aménagé d'un côté de la cloison de la surpoutre. Le dispositif de brumisation peut être fixé à la surpoutre par des moyens de fixation. Les moyens de fixations peuvent comprendre les orifices traversants de la surpoutre.

Alternativement ou additionnellement, le dispositif de brumisation peut être disposé au moins partiellement à l'intérieur de la poutre porteuse, et/ou de la poutre auxiliaire, notamment fixé à l'intérieur de la poutre porteuse et/ou de la poutre auxiliaire. Des moyens de fixation dudit dispositif peuvent être aménagés à l'intérieur de la poutre porteuse et/ou de la poutre auxiliaire, notamment des orifices de fixation aménagés au travers de l'une des parois de la poutre porteuse et/ou de la poutre auxiliaire. En variante, ledit dispositif peut être fixé autour, notamment sur la première paroi, de la poutre porteuse ou poutre auxiliaire.

Alternativement ou additionnellement, le dispositif de brumisation peut être disposé au moins partiellement à l'intérieur du poteau, notamment fixé à l'intérieur. Des moyens de fixation dudit dispositif de brumisation peuvent être aménagés à l'intérieur du poteau, notamment des orifices de fixation aménagés au travers du poteau. Des joints d'étanchéité peuvent être aménagés autour des orifices de fixation. En variante, ledit dispositif de brumisation peut être fixé autour du poteau.

Ledit dispositif peut être configuré pour brumiser un liquide aqueux. En particulier, ledit dispositif peut être configuré pour brumiser de l'eau. Le liquide aqueux peut être parfumé.

Le dispositif de brumisation peut comporter au moins un conduit d'arrivée de liquide. Le conduit d'arrivée de liquide peut être relié à une arrivée de liquide, notamment une arrivée d'eau, ou à un réservoir de liquide. Le conduit d'arrivée de liquide peut s'étendre au moins partiellement à l'extérieur de la surpoutre.

Le dispositif de brumisation peut comporter une section rigide, s'entendant notamment au sein de la surpoutre. La section rigide peut être un tube en matériau polymérique, ou métal.

Alternativement, le conduit d'arrivée de liquide peut s'étendre au moins partiellement à l'intérieur de la poutre porteuse, et/ou de la poutre auxiliaire, et/ou du poteau. Le dispositif de brumisation peut alors comporter une section rigide s'entendant au sein d'un des éléments précités.

Le dispositif de brumisation peut comporter au moins une buse. Ledit dispositif peut comporter entre 1 et 100 buses, mieux entre 2 et 50 buses, voire entre 3 et 20 buses, voire entre 5 et 15 buses.

En particulier lorsque le dispositif de brumisation est aménagé dans la surpoutre, le dispositif de brumisation peut être aisément remplacé, par exemple en cas de défaut d'une buse ou d'un conduit d'irrigation du dispositif de brumisation, sans qu'il ne soit nécessaire de démonter l'ensemble de la construction. Il en résulte un meilleur confort de l'utilisateur, et un gain de temps pour ce-dernier.

Le dispositif de brumisation peut être configuré pour émettre des gouttelettes avec un diamètre compris entre 1 et 200 µm, mieux entre 2 et 100 µm, mieux entre 50 et 100 µm. En particulier, le dispositif de brumisation peut être configuré pour permettre une nébulisation. Par nébulisation, on désigne ici un dispositif permettant de transformer certains liquides en un nuage de particules relativement fines, et ce généralement à froid.

Le dispositif de brumisation peut comporter une section coudée reliant le conduit d'arrivée de liquide et la section rigide.

L'invention a également pour objet, indépendamment ou en combinaison avec ce qui précède, un élément de construction légère, notamment de pergola, comportant une structure de support et des lames, la structure de support comportant :
- au moins un poteau,
- au moins une poutre porteuse, et
- un dispositif de brumisation, notamment disposé à l'intérieur de la poutre porteuse et/ou d'une surpoutre de la structure de support.

Le dispositif de brumisation peut être tel que décrit plus haut.

### Dispositif de sonorisation

La structure de support peut comporter un dispositif de sonorisation, notamment disposé à l'intérieur de la poutre porteuse et/ou de la surpoutre.

Le dispositif de sonorisation peut être disposé au moins partiellement à l'intérieur de la cavité ouverte de la surpoutre. Lorsque ledit dispositif de sonorisation est disposé dans la surpoutre, on bénéficie d'un espace de protection du dispositif de sonorisation, à l'abri des précipitations et des chocs. Grâce à la surpoutre, on bénéficie d'une unité de sonorisation amovible, aisément remplaçable. Le montage et le démontage d'une telle unité est simplifié.

Le dispositif de sonorisation peut être interchangeable et/ou combinable avec tout autre dispositif pouvant être contenu au sein de la surpoutre.

Ledit dispositif de sonorisation peut être aménagé d'un côté de la cloison de la surpoutre.

Le dispositif de sonorisation peut être fixé à la surpoutre par des moyens de fixation. Les moyens de fixations peuvent comprendre les orifices traversants de la surpoutre.

Alternativement ou additionnellement, le dispositif de sonorisation peut être disposé au moins partiellement à l'intérieur de la poutre porteuse et/ou de la poutre auxiliaire, notamment fixé à l'intérieur de la poutre porteuse et/ou de la poutre auxiliaire. Des moyens de fixation dudit dispositif peuvent être aménagés à l'intérieur de la poutre porteuse et/ou de la poutre auxiliaire, notamment des orifices de fixation aménagés au travers l'une des parois de la poutre porteuse et/ou de la poutre auxiliaire. En variante, ledit dispositif peut être fixé autour, notamment sur la première paroi, de la poutre porteuse ou poutre auxiliaire.

Alternativement ou additionnellement, le dispositif de sonorisation peut être disposé au moins partiellement à l'intérieur du poteau, notamment fixé à l'intérieur. Des moyens de fixation dudit dispositif peuvent être aménagés à l'intérieur du poteau, notamment des orifices de fixation aménagés au travers du poteau. Des joints d'étanchéité peuvent être aménagés autour des orifices de fixation. En variante, ledit dispositif de sonorisation peut être fixé autour du poteau.

Le dispositif de sonorisation peut comporter au moins une enceinte et un câblage électrique, notamment relié à source d'alimentation électrique présente aux abords de ladite unité de sonorisation. Alternativement, le dispositif de sonorisation peut comporter une barre de son Bluetooth. Avantageusement, le dispositif de sonorisation peut être remplacé, par exemple en cas de défaut de l'enceinte ou de la barre de son, ou selon le besoin de l'utilisateur, sans qu'il ne soit nécessaire de démonter l'ensemble de l'élément de construction. Il en résulte un meilleur confort de l'utilisateur, et un gain de temps pour ce-dernier.

Le câblage électrique peut comporter au moins un câble d'alimentation s'étendant au sein de ladite cavité et faisant saillie hors de celle-ci.

L'invention a également pour objet, indépendamment ou en combinaison avec ce qui précède, un élément de construction légère, notamment de pergola, comportant une structure de support et des lames, la structure de support comportant :
- au moins un poteau
- au moins une poutre porteuse, et
- un dispositif de sonorisation, notamment disposé à l'intérieur de la poutre porteuse et/ou d'une surpoutre de la structure de support.

Le dispositif de sonorisation peut être tel que décrit plus haut.

### Dispositif d'éclairage

La structure de support peut comporter un dispositif d'éclairage, notamment disposé à l'intérieur de la poutre porteuse et/ou de la surpoutre, ledit dispositif d'éclairage comportant notamment au moins une ampoule, une LED ou un néon.

Par « LED » (de l'anglais « Light-Emitting Diode ») ou « DEL », on désigne ici une diode électroluminescente.

Le dispositif d'éclairage peut comporter entre 1 et 10 ampoules, voire entre 2 et 8 ampoules, voire entre 3 et 6 ampoules. Le dispositif d'éclairage peut comporter au moins une LED. Optionnellement, ledit dispositif peut comporter au moins un panneau de LEDs. Le dispositif d'éclairage peut comporter au moins un néon, notamment entre 1 et 100 néons, mieux entre 2 et 50 néons, voire entre 5 et 20 néons.

Le dispositif d'éclairage peut être disposé au moins partiellement à l'intérieur de la cavité ouverte de la surpoutre. Optionnellement, ledit dispositif peut être partiellement disposée à l'extérieur de la surpoutre, notamment autour et/ou sur au moins l'une des faces externes de ladite surpoutre. Grâce à la surpoutre, on bénéficie d'une unité d'éclairage amovible, aisément remplaçable. Le montage et le démontage d'une telle unité est simplifié.

Le dispositif d'éclairage est interchangeable et/ou combinable avec tout autre dispositif pouvant être contenu au sein de la surpoutre.

Lorsque ledit dispositif d'éclairage est disposé dans la surpoutre, on bénéficie d'un espace de protection du dispositif d'éclairage, à l'abri des précipitations et des chocs.

Le dispositif d'éclairage peut être fixé à la surpoutre par des moyens de fixation. Les moyens de fixations peuvent comprendre les orifices traversants de la surpoutre.

Alternativement ou additionnellement, le dispositif d'éclairage peut être disposé au moins partiellement à l'intérieur de la poutre porteuse, et/ou de la poutre auxiliaire, notamment fixé à l'intérieur de la poutre porteuse et/ou de la poutre auxiliaire. Des moyens de fixation dudit dispositif peuvent être aménagés à l'intérieur de la poutre porteuse et/ou de la poutre auxiliaire, notamment des orifices de fixation aménagés au travers l'une des parois de la poutre porteuse et/ou de la poutre auxiliaire. En variante, ledit dispositif peut être fixé autour, notamment sur la première paroi, de la poutre porteuse ou poutre auxiliaire.

Alternativement ou additionnellement, le dispositif d'éclairage peut être disposé au moins partiellement à l'intérieur du poteau, notamment fixé à l'intérieur. Des moyens de fixation dudit dispositif de brumisation peuvent être aménagés à l'intérieur du poteau, notamment des orifices de fixation aménagés au travers du poteau. Des joints d'étanchéité peuvent être aménagés autour des orifices de fixation. En variante, ledit dispositif d'éclairage peut être fixé autour du poteau.

En particulier, le dispositif d'éclairage peut être remplacé, par exemple en cas de défaut de l'ampoule, d'une des LEDs ou d'un des néons, ou selon le besoin de l'utilisateur, sans qu'il ne soit nécessaire de démonter l'ensemble de l'élément de construction. Il en résulte un meilleur confort de l'utilisateur, et un gain de temps pour ce-dernier.

Le dispositif d'éclairage peut comporter au moins un câblage électrique, notamment relié à source d'alimentation électrique présente aux abords dudit dispositif. Le câblage électrique peut comporter au moins une portion s'étendant au sein de ladite cavité et faisant saillie hors de celle-ci.

L'invention a également pour objet, indépendamment ou en combinaison avec ce qui précède, un élément de construction légère, notamment de pergola, comportant une structure de support et des lames, la structure de support comportant :
- au moins un poteau
- au moins une poutre porteuse, et
- un dispositif d'éclairage, notamment disposé à l'intérieur de la poutre porteuse et/ou d'une surpoutre de la structure de support.

Le dispositif d'éclairage peut être tel que décrit plus haut.

### Brève description des dessins

L'invention pourra être mieux comprise à la lecture de la description détaillée qui va suivre, d'exemples de mise en œuvre non limitatifs de celle-ci, et à l'examen du dessin annexé, sur lequel :
[Fig 1] La figure 1 est une vue en perspective, schématique et partielle, d'un élément de construction légère selon l'invention.
[Fig 2] La figure 2 est une vue en perspective de l'élément de la figure 1 lors de la fin du montage.
[Fig 3] La figure 3 est une autre vue en perspective de l'élément de la figure 1 lors d'une étape intermédiaire de montage.
[Fig 4] La figure 4 est une vue en perspective et en éclaté d'une surpoutre et d'une poutre.
[Fig 5] La figure 5 est une autre vue en perspective de la surpoutre de la figure 4, la surpoutre étant clipsée sur la poutre.
[Fig 6] La figure 6 est une vue en perspective et en éclaté d'un poteau et d'une poutre porteuse.
[Fig 7] La figure 7 est une vue de face d'une lame.
[Fig 8] La figure 8 est une vue en perspective d'une lame fixée à une poutre porteuse.
[Fig 9] La figure 9 est une vue en perspective d'une surpoutre rapportée sur une poutre porteuse.
[Fig 10] La figure 10 est une vue en perspective analogue à la figure 9, la surpoutre coulissant sur la poutre porteuse.
[Fig 11] La figure 11 est une vue en perspective d'une surpoutre comportant un dispositif fonctionnel.

### Description détaillée

On a illustré aux figures 1 à 10 un élément de construction légère 1, notamment de pergola, comportant une structure de support 2 et des lames 8 portées par la structure de support 2. La structure de support 2 a une forme générale rectangulaire en vue de dessus.

Dans le mode de réalisation illustré, la structure de support 2 comporte quatre poteaux 3, deux poutres porteuses 4 et deux poutres auxiliaires 6.

La structure de support 2 est réalisée partiellement en métal, notamment intégralement en métal.

Chaque poutre porteuse 4 et poutre auxiliaire 6 présente une surpoutre 10. La surpoutre 10 présente une longueur sensiblement égale à celle des poutres porteuses 4 et des poutres auxiliaires 6.

La poutre porteuse 4 est creuse sur toute sa longueur.

La poutre porteuse 4 présente une forme générale symétrique par rapport à un plan médian parallèle à un axe longitudinal de ladite poutre porteuse 4, s'étendant notamment verticalement.

La poutre porteuse 4 présente en section transversale une forme générale rectangulaire. La poutre porteuse 4 comporte une première paroi 42 et une deuxième paroi 44. La première paroi 42 est située du côté intérieur de la structure de support 2, et la deuxième paroi 44 est située du côté extérieur de la structure de support 2.

La poutre porteuse 4 est dépourvue de paroi supérieure.

Comme illustré aux figures 6 et 8 à 10, la poutre porteuse 4 comporte une pluralité d'orifices de fixation 18 traversants la première paroi. Lesdits orifices de fixations 18 sont uniformément répartis le long d'un axe parallèle à l'axe longitudinal de ladite poutre porteuse 4. Les orifices de fixations 18 sont configurés pour recevoir les embouts 32 des lames 8. Les embouts 32 s'étendent entre les deux première 42 et deuxième 44 parois de la poutre porteuse.

La poutre porteuse 4 comporte une gouttière 40 destinée à recevoir et évacuer les précipitations. Les précipitations reçues dans la gouttière 40 de la poutre porteuse 4 sont déversées à l'intérieur du poteau 3.

La poutre porteuse 4 est fixée au poteau 3 par des moyens de fixation 52,54, notamment par vissage. La poutre porteuse 4 est emboîtée dans une portion d'emboîtement 58 du poteau.

La longueur de la poutre porteuse 4 est de l'ordre de 3 m. La poutre porteuse 4 est réalisée en aluminium.

Comme visible sur les figures 4 et 5, la poutre porteuse présente une cloison horizontale 46. La cloison horizontale 46 s'étend sur toute la longueur de ladite poutre porteuse. La cloison horizontale 46 relie la deuxième paroi extérieure 44 à la première paroi intérieure 38 de ladite poutre porteuse 4.

La poutre porteuse 4 présente une nervure 48. La nervure 48 s'étend sur toute la longueur de la poutre porteuse 4. La nervure 48 est configurée pour coopérer avec un profilé de fixation 28 de la surpoutre 10.

La surpoutre 10 est de forme générale allongée. La surpoutre 10 présente une section transversale de contour fermé sur l'ensemble de sa longueur. La surpoutre 10 présente une forme générale symétrique par rapport à un plan médian. Le plan médian est parallèle à un axe longitudinal de la surpoutre 10, et s'étend notamment verticalement. La surpoutre 10 a une forme générale cylindrique. La surpoutre 10 présente une section transversale carrée. En particulier, la surpoutre 10 définit quatre parois de forme rectangulaire.

La surpoutre 10 est creuse. La surpoutre 10 définit une unique cavité ouverte 22 communicante avec l'extérieur à chacune de ses extrémités. La cavité 22 s'étend sur l'ensemble de la longueur de la surpoutre 10.

La surpoutre 10 est amovible. La surpoutre 10 est clipsée sur la poutre porteuse 4 sur la figure 5.

La surpoutre comporte deux profilé de fixation 28. Les deux profilés de fixations 28 sont sensiblement identiques. Lesdits profilés de fixations 28 sont disposées symétriquement selon un plan médian vertical parallèle à l'axe longitudinal de ladite surpoutre 10. Les profilés de fixation 28 s'étendent le long d'une de la paroi inférieure 26 de la surpoutre. Lesdits profilés s'étendent selon un axe longitudinal de ladite surpoutre. Les profilés de fixation 28 sont rectilignes. Les profilé de fixation s'étendent sur la totalité de la longueur de la surpoutre.

Chacun des profilés de fixation 28 comporte une nervure 29 longitudinale sur toute la longueur dudit profilé de fixation. Chacune des nervures 29 est située à une extrémité distale du profilé de fixation 28 le long duquel elle s'étend. La nervure 29 coopère avec la rainure 44 de la poutre porteuse 4, notamment par clipsage.

La surpoutre 10 peut coulisser le long de la poutre porteuse 4, comme illustré au figures 9 et 10.

La surpoutre 10 est réalisée en aluminium.

Les poutres auxiliaires 6 sont perpendiculaires aux poutres porteuses 4. La ou les poutres auxiliaires 6 s'étendent parallèlement aux lames. Dans cet exemple de réalisation, les poutres auxiliaires 6 présentent toutes les caractéristiques des poutres porteuses 4.

Comme illustré aux figures 1 à 3 et 7 à 8, l'élément de construction légère 1 comporte une pluralité de lames 8. La structure de support 2 comporte une rangée de dix-neuf lames 8. Les lames 8 sont disposées parallèlement côte à côte.

Les lames 8 sont fixés à leurs extrémités au deux poutres porteuses 4, transversalement à celles-ci. Les lames 8 sont montés librement en rotation autour de leur axe longitudinal.

Les lames 8 présentent une forme générale rectangulaire. Les lames 8 définissent deux faces principales 34,36. Les faces principales 34,36 sont rectangulaires.

Les lames 8 peuvent définir deux faces latérales 31 perpendiculaires aux faces principales 34,36, notamment en regard de la poutre porteuse 4. Les faces latérales 31 peuvent être de forme trapézoïdale, notamment rectangulaire.

Les lames 8 sont creuses.

Chacune des lames 8 présente un premier profilé 38 en forme de gouttière. Le premier profilé 38 est destiné à recevoir et évacuer les précipitations lorsque la lame est en position fermée. Le premier profilé 38 s'étend selon un axe parallèle à l'axe des lames. Le premier profilé 38 s'étend sur l'ensemble de la longueur de la lame 8 correspondante.

Chacune des lames 8 présente un deuxième profilé 39. Le deuxième profilé 39 est de forme complémentaire au premier profilé.

Les lames 8 sont configurées pour être mobiles entre une position ouverte et une position fermée. Dans la position fermée tel que visible sur la figure 2, les lames 8 sont horizontales. Les lames 8 forment alors une surface fermée. Les lames forment une surface en forme de créneaux. Les creux définis au niveau de la surface sont formés par les premiers profilés 38 des lames. Dans la position ouverte tel que visible sur la figure 3, les lames sont verticales.

Chacune des lames présente à ses extrémités un embout 32 faisant saillie des faces latérales 31 de ladite lame 8. L'embout 32 est destiné à s'insérer dans un orifice de fixation 18 de la poutre porteuse 4. L'embout 32 est formé sur un capot de fixation 30. Deux capots de fixation 30 sont montés au niveau des faces latérales 31 de chacune des lames. Le capot de fixation 30 présente un embout 32 faisant saillie selon une direction parallèle à l'axe des lames 8.

Les lames 8 sont complètement opaques.

La structure de support 2 comporte également une manivelle 14 permettant de modifier l'orientation des lames 8. A cette effet, une barre de connexion 15 est vissée directement à chaque capot de fermeture 30 d'un même côté de la rangée de lames 8. La manivelle 14 est reliée à un mécanisme de transmission 16 de mouvement reliant la manivelle à l'embout 32 d'une des lames 8 de la rangée de lames.

Le mécanisme de transmission 16 de mouvement est apte à transmettre le moment issu de l'actionnement de la manivelle 14 à au moins une lame 8 de la rangée de lame, l'ensemble des lames 8 de la rangée de lames étant alors entrainé en rotation par la barre de connexion 15.

La manivelle 14 peut être engagée entre une première position de début de course, les lames 8 étant alors en position ouverte, et une deuxième position de fin de course, les lames 8 étant alors en position fermée.

La manivelle 14 peut être actionnée dans une position de course intermédiaire, les lames 8 pouvant alors être orientées obliquement, selon un angle quelconque souhaité par l'utilisateur.

Les poteaux 3 ont une forme générale cylindrique, à section carrée. Les poteaux sont creux. Comme visible sur la figure 6, la partie supérieure 56 de chacun des poteaux 3 définit une portion d'emboitement 58 destiné à recevoir une poutre porteuse 4 et une poutre auxiliaire 6. Deux des parois du poteau sont plus courtes que les autres, et définissent sur leur bord supérieur une surface de support destinée à recevoir lesdites poutre porteuse 4 et poutre auxiliaire 6.

En particulier, le poteau comporte deux échancrures 59 au niveau de sa portion supérieure. Chacune des échancrure 59 est respectivement de forme complémentaire à celle de l'extrémité de la poutre porteuse et de la poutre auxiliaire.

Ainsi, la poutre porteuse 4 et/ou la poutre auxiliaire 6 reposent au moins partiellement sur le poteau 3.

La partie supérieure 56 du poteau 3 présente des moyens de fixations 52,54 destinés à fixer la poutre porteuse 4. Des moyens de fixations similaires non illustrés sont prévus pour la poutre auxiliaire 6. Les moyens de fixations comportent des orifices de fixations 52 aménagés au travers l'une des parois du poteau, et des vis 54.

La base de chacun des poteau présente un cache 60.

Comme illustré à la figure 11, la surpoutre présente cinq orifices traversants 70 disposés le long d'une de ses parois. Les orifices traversants 70 sont de forme circulaire. Les orifices traversants 70 sont dans cet exemple identiques entre eux.

Les orifices traversants 70 sont alignés le long d'une unique rangée parallèle à l'axe longitudinal de la surpoutre 10. Les orifices traversants 70 sont uniformément espacés.

La structure de support 2 peut comporter un dispositif fonctionnel.

Comme illustré à la figure 11, la structure de support 2 comporte un dispositif de brumisation 72. Le dispositif de brumisation 72 est disposé à l'intérieur de la surpoutre 10. Le dispositif de brumisation 72 comporte des buses qui peuvent être insérées dans les orifices 70.

En variante, un dispositif de sonorisation 72 peut être disposé à l'intérieur de la surpoutre. Le dispositif de sonorisation peut comporter une barre de son Bluetooth.

En variante encore, un dispositif d'éclairage 72 peut être disposé à l'intérieur de la surpoutre. Ce dispositif d'éclairage peut comporter des LEDs qui peuvent être insérées dans les orifices 70.

Bien entendu, l'invention n'est pas limitée aux exemples qui viennent d'être décrits. L'élément de construction pourrait comporter plusieurs dispositifs fonctionnels simultanément, par exemple à la fois un dispositif de brumisation, un dispositif de sonorisation et un dispositif d'éclairage. L'élément de construction peut également comporter une pluralité de plaques de couvertures, disposées côte à côte, en remplacement des lames.

## Revendications

1. Elément de construction légère (1), notamment de pergola, comportant une structure de support (2) et des lames (8) portées par la structure de support (2), la structure de support (2) comportant :
- au moins un poteau (3),
- au moins une poutre porteuse (4),
- au moins une surpoutre (10) de forme générale allongée rapportée sur la poutre porteuse (4), la surpoutre (10) présentant au moins une section transversale de contour fermé,
la surpoutre étant montée au-dessus de la poutre porteuse.

2. Elément (1) selon la revendication précédente, la surpoutre (10) ayant une forme générale cylindrique.

3. Elément (1) selon l'une des revendications précédentes, la surpoutre (10) comportant une cavité ouverte (22) au niveau d'au moins une extrémité de la surpoutre (10).

4. Elément (1) selon l'une quelconque des revendications précédentes la surpoutre (10) étant amovible.

5. Elément (1) selon l'une quelconque des revendications précédentes, la surpoutre (10) étant clipsée sur la poutre porteuse (4).

6. Elément (1) selon l'une quelconque des revendications précédentes, la surpoutre (10) comportant au moins un profilé de fixation (28) s'étendant le long d'une de ses parois (26) selon un axe longitudinal de ladite surpoutre (10).

7. Elément (1) selon l'une quelconque des revendications précédentes, la surpoutre (10) présentant des orifices traversants (70) disposés le long d'au moins une de ses parois, notamment le long d'une de ses parois.

8. Elément (1) selon l'une quelconque des revendications précédentes, la structure de support (2) comportant au moins une poutre auxiliaire (6) transversale à la poutre porteuse (4), notamment perpendiculaire à celle-ci, au moins une surpoutre (10) de forme générale allongée pouvant notamment être rapportée sur la poutre auxiliaire (6), la surpoutre (10) présentant notamment au moins une section transversale de contour fermé.

9. Elément (1) selon l'une quelconque des revendications précédentes, la structure de support comportant un dispositif de brumisation (72), notamment disposé à l'intérieur de la poutre porteuse (4) et/ou de la surpoutre (10).

10. Elément (1) selon l'une quelconque des revendications précédentes, comportant un dispositif de sonorisation (72), notamment disposé à l'intérieur de la poutre porteuse (4) et/ou de la surpoutre (10).

11. Elément (1) selon l'une quelconque des revendications précédentes, comportant un dispositif d'éclairage (72), notamment disposé à l'intérieur de la poutre porteuse et/ou de la surpoutre, ledit dispositif d'éclairage comportant notamment au moins une ampoule, une LED ou un néon.
